# EUROPÄISCHE PATENTSCHRIFT

(11) **EP 0 958 439 B1**
(45) Veröffentlichungstag und Bekanntmachung des Hinweises auf die Patenterteilung: **17.01.2001**
(21) Anmeldenummer: 97917242.6
(22) Anmeldetag: 26.02.1997
(51) Int. Cl.: E02F 3/36

(54) **BAUMASCHINE MIT SCHNELL ZU WECHSELNDEM AUSLEGER**
CONSTRUCTION MACHINE WITH A QUICK-CHANGE JIB
ENGIN DE CONSTRUCTION AVEC FLECHE A CHANGEMENT RAPIDE

(30) Priorität: 06.03.1996 DE 19608549
(43) Veröffentlichungstag der Anmeldung: 24.11.1999
(73) Patentinhaber: Lewin, Heinz-Ulrich, D-44149 Dortmund (DE)
(72) Erfinder: LEWIN, Heinz-Ulrich, D-44149 Dortmund (DE); KRISTEK, Frank, D-44265 Dortmund (DE)
(74) Vertreter: Schulte, Jörg, Dipl.-Ing.
(86) Internationale Anmeldenummer: DE9700336
(87) Internationale Veröffentlichungsnummer: WO9733049

(56) Entgegenhaltungen:
- AT-B- 396 491
- US-A- 3 887 096
- US-A- 5 423 625

## Beschreibung

Die Erfindung betrifft eine Baumaschine mit für unterschiedliche Bautätigkeiten vorgesehnen, auswechselbaren Auslegern, insbesondere Hydraulikbagger mit einem Abbruchausleger mit Betonschere sowie einem Auslegerarm mit Grablöffel, die über einen geteilten Maschinenausleger verfügen, dessen Teilarme über eine Koppeleinrichtung lösbar miteinander verbunden sind.

Für den Abriß von Wohn- und Bürogebäuden werden sogenannte Abbruchbagger eingesetzt. Das übliche Fahrwerk mit Aufbau wird hierzu mit einem 30 m hohen bzw. langen oder noch längeren Ausleger und Stiel bestehenden Arm bestückt, der endseitig ein als Beton- oder Stahlschere ausgebildetes Arbeitswerkzeug trägt. Damit ist es insbesondere möglich, Gebäude abzureißen, die zwischen anderen Gebäuden stehen und die ohne ein derartiges Werkzeug nicht problemlos abgerissen werden können, weil dann die Nachbarbauten mit gefährdet sind. Derartige Abbruchbagger werden aber auch für andere Arbeiten eingesetzt. Bekannt sind ebenso sogenannte Grabbagger oder Tiefenlöffelbagger, die aufgrund ihrer Ausbildung auch tief ins Erdreich mit dem Löffel eingreifen können, wozu sie mit einem winkelförmigen Ausleger und dem endseitig angeordneten und entsprechend beweglichen Löffel versehen sind. Soll nun nach Abschluß der Abbrucharbeiten die notwendige Gründung vorgenommen werden, ist es in der Regel erforderlich, daß eine Gerät gegen ein entsprechend anderes auszutauschen. Darüber hinaus besteht aber auch die Möglichkeit, den langen Ausleger und Stiel des Abbruchbaggers zu demontieren und gegen den kurzen winkelförmigen Ausleger mit Löffel des Grabbaggers auszutauschen. Die dafür notwendigen Arbeiten sind allerdings sehr aufwendig, wobei das Gelenk im Bereich des Fahrwerks angeordnet und schlecht zugänglich ist, so daß die Arbeiten nicht nur schwierig sondern auch sehr zeitaufwendig sind. Die Auswechselarbeiten erfordern häufig einen Zeitraum von einer Woche oder mehr. Von daher werden sehr häufig Mehrkosten für zwei entsprechende Baumaschinen in Kauf genommen, einfach um diese aufwendigen Umrüstarbeiten zu vermeiden. Aus der älteren Patentanmeldung 195 11 739.5 ist es bekannt, den Maschinenausleger, d. h. also den an den Hydraulikbagger anschließenden Teil des Auslegers in zwei Teile zu unterteilen, wobei diese beiden Teilarme über eine aus Bolzen bestehende Koppeleinrichtung lösbar miteinander verbunden sind. Mit Hilfe eines derart ausgebildeten Gerätes ist es nun möglich, nach Abschluß der Abbrucharbeiten die entsprechende Ausrüstung in wesentlich kürzer Zeit auf den Tieflöffelbetrieb umzurüsten. Dabei müssen allerdings die Bolzen mit Hilfe von Aggregaten gelöst und umgekehrt auch wieder eingesetzt werden, womit wiederum ein erheblicher Aufwand verbunden ist. Hinzu kommt, daß bei längerem Betrieb eines derartigen Hydraulikbaggers die eingesetzten Bolzen so fest sitzen, daß sie nur mit großem Aufwand zu lösen sind. Während der Umrüstarbeiten liegt das Gerät still, so daß die Ausfallzeiten auch bei einer derartigen Ausbildung noch als Nachteil empfunden werden.

Der Erfindung liegt daher die Aufgabe zugrunde, eine Baumaschine mit auswechselbaren Auslegern zu schaffen, die ohne Zusatzaggregate auf der Baustelle schnell und sicher gewechselt werden können.

Die Aufgabe wird gemäß der Erfindung durch gelöst, die kennzerachnenden Merkmale des Anspruchs 1.

Bei einer derart ausgebildeten Baumaschine, bei der sowohl der Abbruchausleger wie auch der Auslegerarm mit dem Grablöffel entsprechend im Koppelbereich korrespondierend ausgebildet sind, kann nach Ablösen einer Ausrüstung die andere einfach von dem Hydraulikbagger angefahren und gekoppelt werden, indem er mit den Bolzenaufnahmen die Bolzen des anderen Teilarms aufnimmt und dann "festzieht". Dieses Festziehen erfolgt dabei über den Exenterbolzen, der aufgrund seiner exentrischen Ausbildung dann gleichzeitig auch dafür sorgt, daß während des Betriebes die so hergestellte und fixierte Koppeleinrichtung sich selbstätig nicht wieder lösen kann. Besonders vorteilhaft ist dabei, daß eine derartige Umrüstung in kürzester Zeit durchgeführt werden kann, zumal der Hydraulikbagger selbst die dazu wesentlichen Arbeiten einleitet und durchzieht. Von Hand müssen dann lediglich noch die Hydraulikschläuche wieder angekoppelt werden, um dann den Auslegerarm oder aber den Abbruchausleger entsprechend für die vorgesehenen Arbeiten einsetzen zu können. Vorteilhaft ist dabei außerdem, daß aufgrund der aufeinander abgestimmten und miteinander zu verbindenden Teile immer sichergestellt ist, daß die beschriebene Koppeleinrichtung auch wirksam einrastet und festhält, so daß der mit entsprechend hoher Belastung verbundene Betrieb des Hydraulikbaggers nicht beeinträchtigt wird.

Nach einer zweckmäßigen Ausbildung der Erfindung ist vorgesehen, daß die obere, gabelförmige Bolzenaufnahme ein zum oberen Rand des Teilarms freies Öffnungsmaul aufweist, die untere, mit dem Exenterbolzen korrespondierende Bolzenaufnahme dagegen ein zur Koppelkante freies Öffnungsmaul. Damit kann der Hydraulikbagger mit seinem entsprechend kurzen Teilarm und der entsprechend nach oben hin offenen Bolzenaufnahme nur unter den oberen Bolzen des anderen Teilarms gesetzt zu werden, um dann durch Anheben des dem Hydraulikbagger zugeordneten Teilarms die Koppeleinrichtung zu schließen. Dies erfolgt dabei dadurch, daß die obere gabelförmige Bolzenaufnahme den zugeordneten Bolzen erfaßt, während die untere Bolzenaufnahme in den sich dabei drehenden Exenterbolzen hineinbewegt, so daß dieser zwangsläufig in das freie Öffnungsmaul hineingleitet und sich hier wie noch weiter hinten beschrieben festsetzt.

Einmal um eine sichere Fixierung des Exenterbolzens zu gewährleisten und zum anderen um die Exenterwirkung zu garantieren, sieht die Erfindung vor, daß die untere Bolzenaufnahme an der dem unteren Rand des Teilarmes abgewandten Kante einen Stützvorsprung ergebend ausgebildet ist. Der Exenterbolzen wird soweit eingeführt, daß er mit seinem Rand gegen diesen Stützvorsprung anliegt, so daß bei dem späteren Betrieb des Auslegers die notwendigen Kräfte sicher übertragen werden können. Es kann kein Spiel eintreten, was ansonsten beim Betrieb eines derartigen Hydraulikbaggers zu Problemen führen könnte.

Das Einführen des Exenterbolzens in die entsprechende Bolzenaufnahme wird dadurch gezielt erleichtert, daß der Stützvorpsprung eine abgerundete Einlaufkante aufweist, wodurch beim Einführen des Exenterbolzens in die Bolzenaufnahme dieser quasi in die Bolzenaufnahme hineingeleitet wird. Eine weitere Verbesserung bzw. eine weitere Sicherung des Einführens in die Bolzenaufnahme wird dadurch sichergestellt, daß die untere Bolzenaufnahme an der dem unteren Rand des Teilarmes zugewandten Kante einen Einlaufbogen ergebend ausgebildet ist. Der Bolzen bzw. der Exenterbolzen wird somit beim Einführen in die Bolzenaufnahme quasi immer geführt, so daß er gezielt in das Tiefste der Bolzenaufnahme hineingleitet.

Eine zweckmäßige Ausbildung des als Sicherung wirkenden Exenterbolzens ist die, bei der er ein mit der unteren Bolzenaufnahme korrespondierend ausgebildetes Exenterteil aufweist, das aus der Bolzenmitte versetzt angeordnet ist. Der Exenterbolzen kann sich somit sicher in der Bolzenaufnahme festsetzen, ohne daß die Gefahr besteht, daß er sich aus seiner festen Verbindung löst. Nur bei gezieltem Demontieren und damit Öffnen der Koppeleinrichtung, kann der Exenterbolzen genau wie beschrieben auch wieder aus der Bolzenaufnahme herausbewegt werden.

Das sichere Einführen des Exenterbolzens in die Bolzenaufnahme wird auch von seiten des Exenterbolzen unterstützt, daß dem Exenterteil ein Stützteil zugeordnet ist, das die Bolzenaufnahme rundum überragend ausgebildet ist. Somit ist auch von dieser Seite her eine Führung beim Zusammenschieben der einzelnen Teile erreicht.

Um das Einführen des Exenterbolzens zu erleichtern aber auch um den genauen Exentersitz zu erreichen, ist vorgesehen, daß der Exenterbolzen drehbar im Teilarm gelagert ist. Er dreht sich beim Zusammenführen bzw. beim Anheben des dem Hydraulikbagger zugeordndeten Teilarms automatisch in die Bolzenaufnahme hinein, wo er dann noch wie weiter hinten beschrieben zusätzlich in seinem Sitz gesichert werden kann.

Diese zusätzliche Sicherung erreicht man nach einer zweckmäßigen Ausbildung der Erfindung dadurch, daß dem Exenterteil und/oder dem Stützteil ein Sicherungsarm zugeordnet ist, der endseitig eine mit einer im Einlaufbogen ausgebildeten Bolzenhalterung korrespondierende Bohrung aufweist. Dabei ist die Bolzenhalterung je nach Zweckmäßigkeit auszubilden. Hier wird in der Regel ein einfacher Sicherungsbolzen eingeschoben werden, um ein versehentliches Herausbewegen des Exenterbolzens aus der Bolzenaufnahme immer sicher zu verhindern.

Eine andere Ausbildung sieht vor, daß dem Exenterteil und/oder Stützteil ein Sicherungsarm zugeordnet ist, der am freien Ende über eine Halteschraube mit dem Einlaufbogen bzw. Teilarm lösbar verbunden ist. Diese Ausbildung ist leichter zu sichern, da über die Halteschraube eine wirksame Festlegung des freien Endes des Sicherungsarms möglich ist, wobei insbesondere eine Überprüfung des sicheren Sitzes leichter ist, weil der Sitz der Halteschraube gut einzusehen ist. Dabei kann die sichere Wirkung der Halteschraube besonders wirksam verwirklicht werden, wenn der Sicherungsarm über eine die Halteschraube aufnehmende Querbohrung verfügt, die mit einem den Einlaufbogen zugeordneten Schraubblock korrespondierend angeordnet und zu betätigen ist. Dabei ist der Schraubblock so angeordnet, daß die Halteschraube immer auf Zug belastet ist, so daß sie sich nicht lockern kann, sondern vielmehr immer im Eingriff verbleibt.

Die Erfindung zeichnet sich insbesondere dadurch aus, daß eine Baumaschine bzw. ein Hydraulikbagger geschaffen ist, der sowohl für den Abbruchbetrieb wie auch für das Ausheben von Baugruben problemlos eingesetzt werden kann, da der Ausleger schnell gegen den für die jeweiligen Arbeiten notwendigen anderen Ausleger ausgetauscht werden kann. Dabei wird dem Hydraulikbagger ein Teilarm zugeordnet, der die entsprechende Koppeleinrichtung aufweist, die mit der des korrespondierenden Teilarms des zu wechselnden Teils so korrespondiert, daß die notwendigen Koppelarbeiten zumindest durch den Hydraulikbagger selbst eingeleitet werden können, bzw. im Endeffekt sogar ganz durchgeführt werden. Das hat den großen Vorteil, daß zusätzliche Hilfsmittel nicht benötigt werden. Vielmehr kann der Hydraulikbagger selbst eingesetzt werden und nach Abschluß bzw. nach Fertigstellung der Koppeleinrichtung werden die notwendigen Hydraulikanschlüsse dann problemlos von Hand vervollständigt. Insgesamt gesehen ist die Arbeit wesentlich gefahrloser als beim Stand der Technik durchzuführen und in wesentlich kürzerer Zeit, so daß davon auszugehen ist, daß eine solche Ausrüstung immer günstiger ist, als die Anschaffung und der Betrieb zweier parallel zu einander zu betreibenden Baumaschinen. Hervorzuheben ist insbesondere aber auch die wesentlich verbesserte Betriebssicherheit.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: einen Hydraulikbagger mit Abbruchausleger und Betonschere in Seitenansicht,
- Fig. 2: einen Hydraulikbagger mit Auslegerarm und Grablöffel in Seitenansicht,
- Fig. 3: einen Hydraulikbagger mit geteiltem Maschinenausleger vor Einleiten des Koppelvorganges und in den weiteren Darstellungen mit Teilschritten zum Koppelvorgang,
- Fig. 4: in vergrößerter Darstellung die untere Bolzenaufnahme und den Exenterbolzen vor Einleiten des Koppelvorganges,
- Fig. 5: die untere Bolzenaufnahme und den Exenterbolzen nach abgeschlossenem Koppelvorgang,
- Fig. 6: in Detailzeichnung verschiedene Phasen des Kopplungsvorganges,
- Fig. 7: einen Sicherungsarm mit Bolzenhalterung und
- Fig. 8: einen Sicherungsarm mit Halteschraubenfixierung.

Fig. 1 zeigt eine Baumaschine 1 in Form eines Hydraulikbaggers 2, der mit einem üblichen Fahrwerk 3 ausgerüstet ist und über einen langen Ausleger 4 verfügt. Bei diesem Ausleger 4 handelt es sich um einen Ausbruchausleger 5, der endseitig eine Betonschere 6 trägt. In Fig. 1 ist der Abbruchausleger 5 sowohl in Arbeitsstellung wie in Ruhestellung wiedergegeben.

Fig. 2 zeigt den gleichen Hydraulikbagger 2 mit Fahrwerk 3, nur daß hier eine andere An von Ausleger 4 vorgesehen ist. Es handelt sich hier nämlich um einen Auslegerarm 7 mit einem Grablöffel 8. Mit Hilfe eines derartigen Aggregates kann beispielsweise eine Baugrube ausgehoben werden.

Im Vergleich der Figuren 1 und 2 wird deutlich, daß aufgrund des sehr unterschiedlichen Einsatzgebietes mit ein und demselben Ausleger 4 nicht unterschiedliche Arbeiten durchgeführt werden können. Vielmehr ist der Abbruchausleger 5 mit der Betonschere 6 eben nur für Abbrucharbeiten einsetzbar.

Fig. 3 zeigt den schon aus den Figuren 1 und 2 bekannten Hydraulikbagger 2 mit Fahrwerk 3, wobei hier vom Ausleger 4 nur der Maschinenausleger 10 wiedergegeben ist. Bei dem Maschinenausleger 10 handelt es sich um den Teil des Auslegers, der unmittelbar mit dem Hydraulikbagger 2 verbunden ist.

Leicht erkennbar ist, daß dieser Maschinenausleger 10 aus zwei über eine Koppeleinrichtung 12 miteinander verbundenen Teilarmen 11, 13 besteht, was im übrigen ja auch in den Figuren 1 und 2 bereits angedeutet ist. Auch dort ist der Maschinenausleger 10 entsprechend geteilt wiedergegeben.

Die Koppeleinrichtung 12 besteht bei der aus Fig. 3 ersichtlichen Ausführung aus einer oberen Bolzenaufnahme 15 und einer unteren Bolzenausnahme 18, die beide dem Teilarm 13 zugeordnet sind, während damit korrespondierende Bolzen 21 und Exenterbolzen 22 dem Teilarm 11 zugeordnet sind. Leicht erkennbar ist beim Vergleich der Einzeldarstellungen der Fig. 3, daß mit dem Anheben des Teilarms 13 gegenüber dem festgelegten Teilarm 11 die Koppeleinrichtung 12 quasi zwangsläufig "einrastet".

Hierzu ist zunächst einmal die obere Bolzenaufnahme 15 mit einem zum oberen Rand 16 des Teilarms 13 offenen Öffnungsmaul 17 ausgerüstet. Die untere Bolzenaufnahme 18 dagegen weist ein Öffnungsmaul 20 auf, das zur Koppelkante 19 hin offen ist.

An Hand der Fig. 3 wird verdeutlicht, daß mit dem Anheben des Teilarms 13 der Bolzen 21 in die obere Bolzenaufnahme 15 hineinrutscht. Dadurch schwenkt quasi automatisch der Exenterbolzen 22 in die Bolzenaufnahme 18 hinein. Einzelheiten hierzu werden weiter hinten erläutert.

Fig. 5 zeigt den Teilarm 11 und den Teilarm 13 vor Einleiten des Koppelvorganges, während Fig. 5 die beiden Teilarme 11, 13 nach Abschluß des Koppelvorganges wiedergibt.

Die Bolzenaufnahme 18 verfügt über eine Art Einführtrichter 23, der in die Bolzenaufnahme 18 hineinführt. Die vom unteren Rand 24 abgewandte Kante 25 ist mit einem Stützvorsprung 26 ausgerüstet, um nach Abschluß der Einführungsarbeiten bzw. der Koppelarbeiten gemäß Fig. 5 einen sicheren Sitz des Exzenterbolzens 22 zu gewährleisten. Er kann auch bei Belastung des Maschinenauslegers 10 nicht aus dieser Position herausrutschen und die Kräfte werden sicher von einem Teilarm 11 in den anderen Teilarm 13 bzw. umgekehrt geleitet.

Ein gleichmäßiges und sicheres Einführen des Exzenterbolzens 22 in die Bolzenaufnahme 18 wird wiederum durch eine abgerundete Einlaufkante 27 erleichtert und durch die einen Einlaufbogen 28 bildende, dem unteren Rand 24 zugewandte Kante 29 der Bolzenaufnahme 18.

Sowohl Fig. 4 wie auch Fig. 5 zeigen die besondere Ausbildung des Exenterbolzens 22, der einmal aus dem Exzenterteil 30 besteht, das gegenüber der Bolzenmitte 31 versetzt mit dem eigentlichen Bolzen verbunden ist und darüber hinaus über ein im Durchmesser größeres Stützteil 32, das wiederum mit sicherstellt, daß das Einführen des Exzenterbolzens 22 in die Bolzenaufnahme 18 genau erfolgt und ohne daß eine Verkantung dabei oder anschließend möglich ist.

Fig. 5 verdeutlicht, daß auch nach dem Einsetzen des Exzenterbolzens 22 in die Bolzenaufnahme 18 ein exentrischer Sitz gewährleistet ist, da die Bolzenmitte 31 und die Mitte 33 der Bolzenaufnahme 18 nicht übereinstimmen. Vielmehr liegt die Bolzenmitte 31 deutlich oberhalb der Mitte 33 der Bolzenaufnahme 18.

Eine zusätzliche Sicherung erreicht man über einen Sicherungsarm 34, der nach Fig. 5 und Fig. 7 über eine Bolzenhalterung 40 arretiert wird. Hierzu weist der Sicherungsarm 34 eine Bohrung 35 auf, die mit der Bolzenhalterung 40 deckungsgleich nach Abschluß der Kopplungsarbeiten ist, so daß dann beispielsweise ein entsprechender Bolzen eingesetzt werden kann oder zur Deckung gebracht werden kann.

Fig. 6 zeigt noch einmal den Ablauf der Koppelarbeiten in vereinfachter Darstellung, wobei erkennbar ist, daß sich der Exzenterbolzen 22 quasi in die Bolzenaufnahme 18 hineindreht, bis beim Teilbild 6 der Exzenterbolzen 22 deckungsgleich in der Bolzenaufnahme 18 festsitzt.

Fig. 7 ist weiter vorne schon kurz erläutert worden. Hier ist die besondere Ausbildung des Sicherungsarmes 34 erkennbar, wobei die Endstellung quasi wiedergegeben ist, in der die Bolzenhalterung 40 mit der Bohrung 35 deckungsgleich ist.

Fig. 8 unterscheidet sich in sofern von der Sicherung nach Fig. 7 dadurch, als hier am freien Ende 36 des Sicherungsarmes 34 eine Halteschraube 37 vorgesehen ist. Diese Halteschraube 37 wird durch eine Querbohrung 39 im Sicherungsarm 34 hindurchgeführt und am Schraubblock 38 festgelegt. Leicht erkennbar ist an Hand Fig. 8, daß durch diese besondere Anordnung die eigentliche Halteschraube 37 immer unter Zug gehalten wird, so daß ein versehentliches Lösen der Mutter der Halteschraube 37 ausgeschlossen ist.

Alle genannten Merkmale, auch die den Zeichnungen allein zu entnehmenden, werden allein und in Kombination als erfindungswesentlich angesehen.

## Patentansprüche

1. Baumaschine (1) mit für unterschiedliche Bautätigkeiten vorgesehnen, auswechselbaren Auslegern (4), insbesondere Hydraulikbagger (2) mit einem Abbruchausleger (5) mit Betonschere (6) sowie einem Auslegerarm (7) mit Grablöffel (8), die über einen geteilten Maschinenausleger (10) verfügen, dessen Teilarme (11, 13) über eine Koppeleinrichtung (12) lösbar miteinander verbunden sind, wobei der Teilarm (13), der dem Hydraulikbagger (2) zugeordnet ist, mit zwei Bolzenaufnahmen ausgebildet ist
**dadurch gekennzeichnet,**
daß die Bolzenaufnahmen (15, 18) gabelförmig sind und der mit den die Werkzeuge (6, 8) tragenden Verbindungsarmen verbunde Teilarm (11) mit zwei Bolzen (21, 22) ausgerüstet ist, von denen einer als Exzenterbolzen (22) ausgebildet ist.

2. Baumaschine nach Anspruch 1,
**dadurch gekennzeichnet,**
daß die obere, gabelförmige Bolzenaufnahme (15) ein zum oberen Rand (16) des Teilarms (13) freies Öffnungsmaul (17) aufweist, die untere, mit dem Exzenterbolzen (22) korrespondierende Bolzenaufnahme (18) dagegen ein zur Koppelkante (19) freies Öffnungsmaul (20).

3. Baumaschine nach Anspruch 1,
**dadurch gekennzeichnet,**
daß die untere Bolzenaufnahme (18) an der dem unteren Rand (24) des Teilarmes (13) abgewandten Kante (25) einen Stützvorsprung (26) ergebend ausgebildet ist.

4. Baumaschine nach Anspruch 3,
**dadurch gekennzeichnet,**
daß der Stützvorsprung (26) eine abgerundete Einlaufkante (27) aufweist.

5. Baumaschine nach Anspruch 1 bis Anspruch 4,
**dadurch gekennzeichnet,**
daß die untere Bolzenaufnahme (18) an der dem unteren Rand (24) des Teilarmes (13) zugewandten Kante (29) einen Einlaufbogen (28) ergebend ausgebildet ist.

6. Baumaschine nach Anspruch 1 bis Anspruch 5,
**dadurch gekennzeichnet,**
daß der Exzenterbolzen (22) ein mit der unteren Bolzenaufnahme (18) korrespondierend ausgebildetes Exzenterteil (30) aufweist, das aus der Bolzenmitte (31) versetzt angeordnet ist.

7. Baumaschine nach Anspruch 6,
**dadurch gekennzeichnet,**
daß dem Exzenterteil (30) ein Stützteil (32) zugeordnet ist, das die Bolzenaufnahme (18) rundum überragend ausgebildet ist.

8. Baumaschine nach Anspruch 6 bis Anspruch 7,
**dadurch gekennzeichnet,**
daß der Exzenterbolzen (22) drehbar im Teilarm (11) gelagert ist.

9. Baumaschine nach Anspruch 6 bis Anspruch 8,
**dadurch gekennzeichnet,**
daß dem Exzenterteil (30) und/oder dem Stützteil (32) ein Sicherungsarm (34) zugeordnet ist, der endseitig eine mit einer im Einlaufbogen (28) ausgebildeten Bolzenhalterung (40) korrespondierende Bohrung (35) aufweist.

10. Baumaschine nach Anspruch 6 bis Anspruch 8,
**dadurch gekennzeichnet,**
daß dem Exzenterteil (30) und/oder Stützteil (32) ein Sicherungsarm (34) zugeordnet ist, der am freien Ende (36) über eine Halteschraube (37) mit dem Einlaufbogen (28) bzw. Teilarm (13) lösbar verbunden ist.

11. Baumaschine nach Anspruch 10,
**dadurch gekennzeichnet,**
daß der Sicherungsarm (34) über eine die Halteschraube (37) aufnehmende Querbohrung (39) verfügt, die mit einem dem Einlaufbogen (28) zugeordneten Schraubblock (38) korrespondierend angeordnet und zu betätigen ist.

## Claims

1. A construction rig (1) having inter-changeable beams (4) for different construction site operations, especially an hydraulic excavator (2) having a detachable arm (5) with concrete- cutter (6), as well as a beam member (7) having a trench shovel (8), which are arranged over a jointed machine arm (10) whose component members (11, 13) are detachably fitted together above a coupling mechanism (12), whereby the component member (13) which is associated with the hydraulic excavator (2), is fitted with two lug receptacles,
In which the lug receptacles (15, 18) are fork-shaped, and in which the component member (11) to which is attached the connecting member that carries the tools (6,8), is provided with two lugs (21, 22), of which one (22) is an eccentric cam.

2. A construction rig according to Claim 1, in which the upper, fork-shaped lug receptacle (15) is provided with a free jaw opening (17) on the upper edge of the component member (13), whereas the lower lug receptacle (18) that corresponds to the eccentric cam (22) has a free jaw opening on the coupling edge (19).

3. A construction rig according to Claim 1, in which the lower lug receptacle (18) is provided with a supporting projection (26) situated on the edge (25) opposite to the lower margin (24) of the component member (13).

4. A construction rig according to Claim 3, in which the supporting projection (26) is provided with a rounded entry edge (27).

5. A construction rig according to Claims 1 to 4, in which the lower lug receptacle (18) is provided with an entry cup (28) on the edge (29) corresponding to the lower margin (24) of the component member (13).

6. A construction rig according to Claim 1 to 5, in which the eccentric cam (22) is provided with a formed eccentric part (30) corresponding to the lower lug receptacle (18), that is situated in a displaced manner over the centre of the lug (31).

7. A construction rig according to Claim 6, in which the eccentric part (30) is provided with a support part (32) that is formed to extend all around throughout the lug receptacle (18).

8. A construction rig according to Claims 6 to 7, in which the eccentric cam (22) can be rotated within the component member (11)

9. A construction rig according to Claims 6 to 8, in which the eccentric part (30) and/or the support part (32) is provided with a security arm (34) whose free end has a boring (35) corresponding to the formed lug attachment (40) that is situated in the entry cup (28).

10. A construction rig according to Claims 6 to 8, in which the eccentric part (30) and/or the support part (32) is provided with a security arm (34) whose free end (36) is detachably fixed via a holding bolt (37) to the entry cup (28) or to the component member (13).

11. A construction rig according to Claim 10, in which the security arm (34) is provided with a transverse boring (39) that takes up the holding bolt (37) that is operated by a bolt-block (38) that corresponds to the entry cup (28).

## Revendications

1. Machine de chantier (1) comprenant des flèches (4) interchangeables prévues pour différentes activités de construction, en particulier des pelles excavatrices hydrauliques (2) avec une flèche de démolition (5) équipée d'une cisaille à béton (6) ainsi qu'avec un bras de flèche (7) équipé d'une pelle d'excavation (8), qui disposent d'une flèche divisée (10) actionnée par la machine, dont les bras partiels (11,13) sont reliés l'un à l'autre via un dispositif d'accouplement (12) de manière amovible, le bras partiel (13), qui est affecté à la pelle excavatrice hydraulique (2), présentant deux logements de boulons, caractérisée en ce que les logements de boulons (15,18) ont la forme d'étriers et le bras partiel (11) relié aux bras de liaison portant les outils (6,8) est équipé de deux boulons (21,22) dont l'un se présente sous la forme d'un boulon excentré (22).

2. Machine de chantier selon la revendication 1, caractérisée en ce que le logement de boulon supérieur en forme d'étrier (15) présente une ouverture (17) libre sur le bord supérieur (16) du bras partiel (13), tandis que, par contre, le logement de boulon inférieur (18) correspondant au boulon excentré (22) présente une ouverture (20) libre vers l'arête d'accouplement (19).

3. Machine de chantier selon la revendication 1, caractérisée en ce que le logement de boulon inférieur (18) est conformé de manière à former une saillie d'appui (26) sur l'arête (25) opposée au rebord inférieur (24) du bras partiel (13).

4. Machine de chantier selon la revendication 3, caractérisée en ce que la saillie d'appui (26) présente une arête d'entrée arrondie (27).

5. Machine de chantier selon les revendications 1 à 4, caractérisée en ce que le logement de boulon inférieur (18) est conformé de manière à former un arc d'entrée (28) sur l'arête (29) tournée vers le rebord inférieur (24) du bras partiel (13).

6. Machine de chantier selon les revendications 1 à 5, caractérisée en ce que le boulon excentré (22) présente une partie excentrée (30) conformée de manière correspondante au logement de boulon inférieur (8), ladite partie étant agencée décalée du centre (31) du boulon.

7. Machine de chantier selon la revendication 6, caractérisée en ce qu'une partie d'appui (32), qui est conformée de manière à dépasser circonférentiellement du logement de boulon (18), est affectée à la partie excentrée (30).

8. Machine de chantier selon les revendications 6 à 7, caractérisée en ce que le boulon excentré (22) est monté à rotation dans le bras partiel (11).

9. Machine de chantier selon les revendications 6 à 8, caractérisée en ce qu'un bras de fixation (34), qui présente des deux côtés un alésage (35) correspondant à un support de boulon (40) formé dans l'arc d'entrée (28), est affecté à la partie excentrée (30) et/ou à la partie d'appui (32).

10. Machine de chantier selon les revendications 6 à 8, caractérisée en ce qu'un bras de fixation (34), qui est relié de manière amovible, sur l'extrémité libre (36), par l'entremise d'une vis de retenue (37), à l'arc d'entrée (28) ou au bras partiel (13), est affecté à la partie excentrée (30) et/ou à la partie d'appui (32).

11. Machine de chantier selon la revendication 10, caractérisée en ce que le bras de fixation (34) présente un alésage transversal (39) recevant la vis de retenue (37), ledit alésage étant agencé et commandé de manière correspondante avec un bloc de vissage (38) affecté à l'arc d'entrée (28).
